# EUROPÄISCHE PATENTSCHRIFT

(11) **EP 1 005 999 B1**
(45) Veröffentlichungstag und Bekanntmachung des Hinweises auf die Patenterteilung: **28.11.2001**
(21) Anmeldenummer: 99117702.3
(22) Anmeldetag: 08.09.1999
(51) Int. Cl.: B41J 2/175, B65D 47/20

(54) **Kartuschenverschluss mit Ventilfunktion**
Cartridge closure with valve function
Fermeture pour cartouches comportant une fonction de valve

(30) Priorität: 05.12.1998 DE 19856221
(43) Veröffentlichungstag der Anmeldung: 07.06.2000
(73) Patentinhaber: Ritter, Frank, 87745 Weiler (Eppishausen) (DE)
(72) Erfinder: Ritter, Frank, 87745 Weiler (Eppishausen) (DE)
(74) Vertreter: Gallo, Wolfgang, Dipl.-Ing. (FH)

(56) Entgegenhaltungen:
- DE-C- 19 705 201
- US-A- 1 971 371
- US-A- 3 412 910
- PATENT ABSTRACTS OF JAPAN vol. 1995, no. 11, 26. Dezember 1995 (1995-12-26) & JP 07 223662 A (ORIMO SEISAKUSHO:KK), 22. August 1995 (1995-08-22)

## Beschreibung

Die Erfindung betrifft einen Kartuschenverschluß mit Ventilfunktion, insbesondere für Druckfarbenkartuschen aus Kunststoff.

Moderne Druckwerke arbeiten mit kontinuierlich gesteuerter automatischer Druckfarbenzufuhr in den Farbkasten. Dazu werden mit der Druckfarbe gefüllte Kunststoffkartuschen in pneumatische Auspreßvorrichtungen eingesetzt, die am Farbkasten des Druckwerks montiert sind und die Druckfarbe pneumatisch in den benötigten Mengen jeweils impulsweise in den Farbkasten auspressen. Die Kartuschen haben dazu einen Kartuschenverschluß mit Ventilfunktion.

Bekannte Kartuschenverschlüsse dieser Art mit als Ventil wirkenden, sternförmig oder einfach diametral eingeschnittenen elastischen Verschlußmembranen, die sich bei Druckausübung auf den Kartuscheninhalt öffnen und beim Wegnehmen des Drucks durch ihre elastische Rückstellung selbsttägig wieder verschließen, arbeiten nicht zufriedenstellend, wie die Praxis gezeigt hat.

An einen solchen Kartuschenverschluß mit Ventilfunktion sind folgende Forderungen zu stellen:

Für Lagerung und Transport der Kartuschen bis zum Gebrauch sowie zur Aufbewahrung angebrochener Kartuschen bis zum Wiedergebrauch muß die Kartusche absolut luftdicht verschlossen sein, um ein Abbinden von Druckfarbe auszuschließen. Jede noch so kleine Undichtigkeit im Bereich des Kartuschenverschlusses führt dazu, daß im Auslaßbereich ein wenn auch in geringem Maße stattfindendes Abbinden von Druckfarbe einsetzt, was die Austrittsöffnung verstopft und die Ventilfunktion behindert und insbesondere ein dichtes Wiederschließen unmöglich macht. Das begründet die Gefahr, daß noch weitgehend gefüllte Farbkartuschen unbrauchbar werden. Besonders gravierend ist das dort, wo bei Mehrfarbendruck von einer Farbe nur geringe Mengen benötigt werden.

Im Gebrauch der Farbkartusche soll bei pneumatischer Beaufschlagung des Auspreßkolbens der Verschluß öffnen, um Farbe austreten zu lassen, dann aber wieder möglichst dicht schließen. Diese Funktion ist außerordentlich wichtig zur Verwendung der Druckfarbenkartuschen in Druckwerken mit kontinuierlich gesteuerter automatischer Druckfarbenzufuhr in den Farbkasten, da die Farbkartuschen während der ganzen Dauer der Druckarbeit in den pneumatischen Auspreßvorrichtungen eingesetzt bleiben und die Farbe richtig dosiert und ohne Nachtropfen in den Farbkasten zugeführt werden soll und insbesondere zwischen den Farbaustrittsimpulsen kein Luftzutritt in die Kartusche durch irgendwelche Undichtigkeiten am Kartuschenverschluß möglich sein soll.

Seit langer Zeit ist es bekannt, einen Kartuschenverschluß mit Ventilfunktion auch in der Weise auszubilden, daß der Mundstückhals einen darin über radiale Stege gehalterten gewölbten Zentralkörper aufweist und auf dem Mundstückhals eine axial verschiebbare Hülse angeordnet ist, deren innerer Öffnungsrand mit dem gewölbten Zentralkörper eine Ventilöffnung bildet, wobei die Hülse mittels einer Feder axial rückwärts in eine Schließstellung vorgespannt ist, in welcher der innere Öffnungsrand der Hülse am Zentralkörper schließend anliegt, und die unter einem auf den Kartuscheninhalt ausgeübten Druck von dem um den Zentralkörper herum aus dem Mundstückhals austretenden Medium entgegen der Vorspannkraft der Feder axial nach vorn in eine Öffnungsstellung verschiebbar ist, in welcher der Öffnungsrand der Hülse vom Zentralkörper abhebt und mit diesem eine Ringöffnung begrenzt.

Eine solche Anordnung ist aus der DE 197 05 201 C1 bekannt, wo an dem rückwärtigen Teil der Hülse radiale Federlaschen angeformt sind, die hinter einen Ringwulst am Mundstückhals greifen. Eine ähnliche Anordnung ist aus der US 3 412 910 bekannt, wo am Mundstückhals eine radiale Federplatte angeformt ist, mit welcher das hintere Ende der axial beweglichen Kappe verrastet ist. Aus der noch älteren US 1 971 371 ist bei einer solchen Anordnung eine Schraubendruckfeder zwischen einen oberen Ringwulst am Mundstückhals und einem inneren Ringwulst am rückwärtigen Ende der axial verschiebbaren Hülse eingelegt.

Schließlich ist noch aus dem japanischen Patent Abstract 07 223 662 eine Anordnung bekannt, bei welcher eine konische Hülse auf einem konischen Mittelzapfen axial beweglich angeordnet und über ein kegelstumpfförmiges dünnes elastisches Wandteil mit einer auf dem Mundstückhals fixierten Ringhülse verbunden ist.

Aufgabe der Erfindung ist es daher, einen Kartuschenverschluß mit Ventilfunktion zu schaffen, der diesen Anforderungen in optimaler Weise gerecht wird.

Diese Aufgabe wird gemäß der Erfindung durch den im Patentananspruch 1 angegebenen Kartuschenverschluß gelöst. Vorteilhafte Ausgestaltungen der Erfindung sind Gegenstand der Unteransprüche.

Ein Ausführungsbeispiel der Erfindung ist in den anliegenden Zeichnungen dargestellt und wird im folgenden in seinen Einzelheiten beschrieben. In den Zeichnungen zeigt:
- Fig. 1: einen Kartuschenverschluß nach der Erfindung im Axialschnitt im geschlossenen Zustand,
- Fig. 2: einen Axialschnitt ähnlich Fig. 1, jedoch bei abgenommenem Verschlußdeckel, wobei der rechte Halbschnitt den Kartuschenverschluß im geschlossenen Zustand und der linke Halbschnitt den Kartuschenverschluß im geöffneten Zustand zeigt,
- Fig. 3: die Ventilhülse des Kartuschenverschlusses nach den Fig. 1 und 2 in Seitenansicht, und
- Fig. 4: die Ventilhülse nach Fig. 3 im Querschnitt in der Ebene IV - IV in Fig. 3,
- die Fig. 5A und 5B: ein Detail der Abdichtung.

Die Zeichnungen sind etwa im Maßstab 3 zu 1 gehalten, zeigen also den Kartuschenverschluß in entsprechender Vergrößerung, damit die Einzelheiten deutlicher sichtbar werden.

Im Axialschnitt nach den Fig. 1 und 2 ist ein Ausschnitt der Stirnwand 1 der Kartusche mit dem einstückig angeformten Mundstückhals 2 dargestellt. An dem Mundstückhals 2 ist außen ein mehrgängiges Schraubgewinde 3 angeformt. Außerdem sind einstückig mit dem Mundstückhals 2 ausgebildete, nach innen vorspringende dünne Rippen 4 vorhanden, die einen ebenfalls einstückig damit ausgebildeten mittigen Zentralkörper 5 tragen, der etwa die Form eines Kugelsegments oder eine ähnliche gewölbte Form aufweist. Die von Mundstückhals und Zentralkörper gebildete Austrittsöffnung des Kartuschenmundstücks hat also die Form einer ringförmigen Schlitzöffnung 6 zwischen dem Mundstückhals 2 und dem Zentralkörper 5.

Auf dem Mundstückhals 2 ist die in Fig. 3 in der Seitenansicht und in Fig. 4 im Querschnitt dargestellte Ventilhülse 7 aufgesetzt. Diese Ventilhülse 7 besteht aus einem oberen Teil 8, der, wie die Fig. 1 und 2 zeigen, den oberen Rand des Mundstückhalses 2 mit einem U-Profil übergreift, dessen innerer Schenkel eine etwas bogenförmig nach außen gewölbte, zum freien Ende hin verjüngte elastische Dichtlippe 14 bildet, die sich dichtend an die Innenwandung des Mundstückhalses 2 anlegt, und aus einem unteren Ringteil 9, das hinter einer Anzahl von oberhalb der Gewindegänge 3 an der Außenseite des Mundstückhalses 2 angeformten Rastnasen 10 einrastet. Der Oberteil 8 und der Ringteil 9 der Ventilhülse 7 sind durch Gruppen von S-förmigen Wandstegen 11 miteinander verbunden, die den in Fig. 3 dargestellten Verlauf haben. Der Querschnitt nach Fig. 4 zeigt, daß drei Gruppen solcher Materialstege 11 am Umfang der Ventilhülse 7 verteilt angeordnet sind.

Die aus Fig. 3 ersichtliche Form der Materialstege 11 ergibt, wie man leicht erkennt, eine gewisse axiale Elastizität der Ventilhülse 7 in dem Sinne, daß der Oberteil 8 und der Ringteil 9 in gewissem Maße axial auseinandergezogen werden können, wobei die S-förmig geschwungenen Wandstege 11 wie Blattfedern wirken.

Der Oberteil 8 der Ventilhülse 7 hat eine konisch verlaufende einwärts vorspringende Lippe 12, die, wie die Fig. 1 und 2 zeigen, als Dichtlippe mit dem Zentralkörper 5 des Kartuschenmundstücks zusammenwirkt.

Auf das Schraubgewinde 3 des Mundstückhalses 2 ist, wie in Fig. 1 dargestellt ist, ein Verschlußdeckel 13 aufschraubbar, der bei Nichtgebrauch der Kartusche den absolut luftdichten Abschluß des Kartuschenmundstücks sichert.

Die Funktion des Kartuschenverschlusses mit Ventilfunktion ist folgendermaßen:

Wird, nachdem der Verschlußdeckel 13 abgenommen wurde, beispielsweise durch pneumatische Beaufschlagung, ein Druck auf den Kartuscheninhalt ausgeübt, wird dieser Druck durch den Ringspalt 6 zwischen dem Mundstückhals 2 und dem Zentralkörper 5 auf dem Oberteil 8 mit der Lippe 12 der Ventilhülse 7 übertragen. Der Ringteil 9 der Ventilhülse 7 ist fest hinter den Rastnasen 10 des Mundstückhalses eingerastet, kann sich also nicht axial bewegen. Unter dem herrschenden Druck kann aber aufgrund der durch die Form der Randstege 11 gegebenen inneren axialen Elastizität der Ventilhülse 7 deren Oberteil 8 axial vorbewegt werden, wodurch sich zwischen der Lippe 12 und dem Zentralkörper 5 ein Ringspalt öffnet und Druckfarbe austreten kann. Dieser Zustand ist in Fig. 2 im linken Halbschnitt dargestellt, während der rechte Halbschnitt den Schließzustand zeigt.

Die Axialbewegung des Ventilhülsenoberteils 8 beim Öffnungsvorgang erfolgt dadurch, daß das Oberteil 8 auf dem von der Verbindung mit den Rippen 4 aus nach oben vorspringenden Teil des Mundstückhalses 2 geführt wird und gleitet, da dieser vorspringende Mundstückhalsendteil von dem U-Profil des Ventilhülsenoberteils 8 umgriffen wird und insbesondere die innere Dichtlippe 14 an der Mundstückhalsinnenwand gleitet.

Läßt der Druck auf den Kartuscheninhalt nach, bewirkt die Rückstellkraft der als Feder wirkenden Wandstege 11 die Rückstellbewegung des Ventilhülsenoberteils 8 und damit das Wiederanlegen der Lippe 12 an den Zentralkörper 5 und somit das Verschließen der Spaltöffnung (rechter Halbschnitt in Fig. 2).

Der in Fig. 1 dargestellte Verschlußdeckel 13, der mit einem komplementären mehrgängigen Innengewinde auf das mehrgängige Außenschraubgewinde 3 des Mundstückhalses 2 aufschraubbar ist, sichert den absolut luftdichten Abschluß der Kartusche bei Lagerung und Transport bis zum Gebrauch der Kartusche sowie bei der Aufbewahrung einer angebrochenen Kartusche. Der Verschlußdeckel 13 drückt die Lippe 12 der Ventilhülse 7 fest gegen den Zentralkörper 5 und legt sich auch im übrigen an Gegenflächen des Ventilhülsenoberteils 8 an. Wie aus Fig. 1 ersichtlich ist, liegt die Innenwand des Verschlußdeckels 13 mit zwei abgestuft angeordneten Ringbereichen an entsprechenden Stirnflächenbereichen der Ventilhülse 7 an Stellen an, die in ihrer Radialposition der Lage des U-Profils des Ventilhülsenoberteils 8 und dem damit zusammenwirkenden Mundstückhalsende entspricht, so daß das U-Profil des Ventilhülsenoberteils 8 fest auf das Stirnende des Mundstückhalses 2 gedrückt wird. Wie aus den Fig. 1 und 2 ersichtlich ist, ist der Innenkrümmungsradius des U-Profils kleiner als der Außenkrümmungsradius des Mundstückhalsstirnendes, so daß das Zusammenwirken entlang von zwei Berührungslinien erfolgt. Ein Vergleich des rechten Halbschnitts in Fig. 2 mit dem Axialschnitt nach Fig. 1 zeigt deutlich den Unterschied der relativen Stellungen des U-Profils des Ventilhülsenoberteils 8 und des Mundstückhalsendes bei abgenommenem Verschlußdeckel 13 (Fig. 2) und bei durch den aufgeschraubten Verschlußdeckel aufgepreßter Ventilhülse (Fig. 1).

Die Fig. 5A und 5B zeigen im Detail eine vorteilhafte Weiterbildung der Anordnung des Mundstückhalses 2 und der Dichtlippe 14 der Ventilhülse 7 in stark vergrößerter Darstellung. Dabei zeigt Fig. 5A die Position der Dichtlippe 14 in der Schließstellung der Ventilhülse 7 und Fig. 5B die Position der Dichtlippe 14 in der geöffneten Position der Ventilhülse 7.

Wie man sieht, hat die Innenwandfläche des Mundstückhalses 2 einen Absatz in Form einer schräger Rampe 2A, womit sich der Innendurchmesser des Mundstückhalses von einem engeren Durchmesser im oberen Bereich auf einen etwas weiteren Durchmesser im unteren Bereich erweitert. Der Absatz 2A ist so angeordnet, daß in der Schließstellung der Ventilhülse 7 die-Dichtlippe 14 an dem im Durchmesser größeren Innenwandbereich anliegt, daß aber während der Öffnungsbewegung der Ventilhülse 7 die Dichtlippe 14 über den Absatz 2A auf den im Durchmesser kleineren Wandbereich des Mundstückhalses 2 aufgleitet.

Damit erhält man die Wirkung, daß in der geöffneten Stellung der Ventilhülse 7 die Dichtlippe 14 mit stärkerer Vorspannung an der Mundstückhalsinnenwandung anliegt als im geschlossenen Zustand. Dies ist deshalb wichtig, weil die Öffnung der Ventilhülse 7 durch Druckausübung auf den Kartuscheninhalt erreicht wird und die Abdichtung bei größerer Druckbeaufschlagung des Kartuscheninhalts kritischer ist als bei Druckentlastung des Kartuscheninhalts, die herrscht, wenn die Ventilhülse 7 sich in der Schließstellung befindet und die Dichtlippe 14 die Position in Fig. 5A einnimmt. Daß in dieser Schließposition die Dichtlippe 14 entspannter als in der in Fig. 5B dargestellen Offenstellung ist, hat auch den Vorteil, daß die Spannung der Dichtlippe 14 nicht durch über längere Zeit stattfindende Fließvorgänge in der Molekularstruktur des Kunststoffmaterials nachläßt.

## Patentansprüche

1. Kartuschenverschluß mit Ventilfunktion, insbesondere für Druckfarbenkartuschen aus Kunststoff, mit folgenden Merkmalen:
a) an einem Mundstückhals (2) der Kartuschenstirnwand (1) ist über nach innen vorspringende Rippen (4) ein nach außen gewölbter mittiger Zentralkörper (5) verbunden,
b) der Mundstückhals (2) weist einen über den Verbindungsbereich mit den Rippen (4) vorstehenden zylindrischen Endabschnitt auf, der etwa in Höhe des Umfangs des Zentralkörpers (5) endigt und mit diesem eine Schlitzöffnung (6) begrenzt,
c) auf dem Mundstückhals (2) sitzt eine Ventilhülse (7), die einen unteren, mit dem Mundstückhals axial verrasteten (10) Ringteil (9) und einen damit über Wandstege (11) verbundenen Oberteil (8) aufweist, der eine mit dem Zentralkörper (5) zusammenwirkende Dichtlippe (12) aufweist,
d) die Wandstege (11) bewirken eine in Axialrichtung federelastische Verbindung zwischen dem unteren Ringteil (9) und dem Oberteil (8) der Ventilhülse (7).

2. Kartuschenverschluß nach Anspruch 1, wobei ein den Zentalkörper (5) und die Ventilhülse (7) übergreifender Verschlußdeckel (13) auf den Mundstückhals (2) aufschraubbar ist.

3. Kartuschenverschluß nach.Anspruch 1 oder 2, wobei die Wandstege (11) zwischen dem unteren Ringteil (9) und dem Oberteil (8) der Ventilhülse (7) jeweils einen etwa S-förmigen Verlauf mit einer Ausdehnung in Umfangsrichtung der Ventilhülse haben.

4. Kartuschenverschluß nach Anspruch 3, wobei die S-förmig verlaufenden Wandstege (11) jeweils paarweise oder doppelpaarweise mit gegensinnigem Umfangsrichtungsverlauf in mehreren am Hülsenumfang verteilten Gruppen angeordnet sind.

5. Kartuschenverschluß nach einem der Ansprüche 1 bis 4, wobei der untere Ringteil (9) der Ventilhülse (7) mit einer Anzahl von am Umfang verteilten Rastöffnungen ausgebildet ist, die über am Außenumfang des Mundstückhalses (2) gebildeten Rastnasen (10) einrastbar sind.

6. Kartuschenverschluß nach einem der Ansprüche 1 bis 5, wobei der Oberteil (8) der Ventilhülse (7) mit einem den oberen Endbereich des Mundstückhalses (2) übergreifenden U-Profil ausgebildet ist.

7. Kartuschenverschluß nach Anspruch 6, wobei der innere U-Schenkel des U-Profils als mit der Innenwandfläche des Mundstückhalses (2) zusammenwirkende elastische Dichtlippe (14) ausgebildet ist.

8. Kartuschenverschluß nach Anspruch 6 oder 7, wobei das U-Profil des Oberteils (8) der Ventilhülse (7) und das Profil des freien Stirnendes des Mundstückhalses (2) derart komplementär ausgebildet sind, daß sich zwischen beiden eine doppelte linienförmige Berührung längs zweier konzentrischer ringförmiger Berührungslinien ergibt.

9. Kartuschenverschluß nach einem der Ansprüche 2 bis 8, wobei der Verschlußdeckel (13) einen Innenwandbereich aufweist, der beim Aufschrauben des Verschlußdeckels auf den Mundstückhals (2) die Dichtlippe (12) des Oberteils (8) der Ventilhülse (7) gegen den Zentralkörper (5) spannt.

10. Kartuschenverschluß nach einem der Ansprüche 6 bis 9, wobei der Verschlußdeckel (13) einen Innenwandbereich aufweist, der beim Aufschrauben des Verschlußdeckels (13) auf den Mundstückhals (2) das U-Profil des Oberteils (8) der Ventilhülse (7). gegen das freie Stirnende des Mundstückhalses (2) spannt.

11. Kartuschenverschluß nach einem der Ansprüche 1 bis 10, wobei der Mundstückhals (2) an seiner Innenwandfläche einen derart positionierten, durch eine Durchmesserveränderung gebildeten Absatz bzw. Übergang (2a) aufweist, daß die Dichtlippe (14), wenn die Ventilhülse (7) sich in einer hinteren Schließstellung befindet, mit einem im Durchmesser größeren Innenwandbereich des Mundstückhalses und, wenn die Ventilhülse (7) axial in eine vorgeschobene Öffnungsstellung ausgelenkt ist, mit einem jenseits des Absatzes bzw. Übergangs (2a) gelegenen, im Durchmesser kleineren Innenwandbereich des Mundstückhalses zusammenwirkt.

## Claims

1. Cartridge seal with valve function, in particular for plastic printing ink cartridges, with the following features:
a) a convex central body (5) is connected to a mouthpiece neck (2) of the cartridge facing wall (1) by way of inwardly protruding ribs (4) is ,
b) the mouthpiece neck (2) has a cylindrical end section which projects over the connecting area with the ribs (4) and ends approximately at the height of the periphery of the central body (5) and with this borders a slot (6),
c) on the mouthpiece neck (2) sits a valve housing (7) which has a lower ring part (9) axially locked (10) to the mouthpiece neck and an upper part (8) which is connected with this by way of wall webs (11) and has a sealing lip (12) co-operating with the central body (5),
d) the wall webs (11) achieve a spring-elastic connection in the axial. direction between the lower ring part (9) and the upper part (8) of the valve housing (7).

2. Cartridge seal according to claim 1, where a sealing lid (13) extending over the central body (5) and the valve sleeve (7) can be screwed onto the mouthpiece neck (2).

3. Cartridge seal according to claim 1 or 2, where the wall webs (11) between the lower ring part (9) and the upper part (8) of the valve sleeve (7) each have an approximately S-shaped path extending in the peripheral direction of the valve sleeve.

4. Cartridge seal according to claim 3 where the wall webs (11) with S-shaped path are each arranged, in pairs or double pairs with opposing peripheral path directions, in several groups arranged on the sleeve periphery.

5. Cartridge seal according to any of claims 1 to 4, where the lower ring part (9) of the valve sleeve (7) is formed with a number of lock openings distributed around the periphery which can engage over the lock lugs (10) formed on the periphery of the mouthpiece neck (2).

6. Cartridge seal according to any of claims 1 to 5, where the upper part (8) of the valve sleeve (7) is formed with a U-profile extending over the upper end area of the mouthpiece neck (2).

7. Cartridge seal according to claim 6, where the inner U-leg of the U-profile is structured as an elastic sealing lip (14) interacting with the inner wall surface of the mouthpiece neck (2).

8. Cartridge seal according to claim 6 or 7, where the U-profile of the upper part (8) of the valve sleeve (7) and the profile of the free face of the mouthpiece neck (2) are structured complementary such that between the two there is a double linear contact along two concentric annular contact lines.

9. Cartridge seal according to any of claims 2 to 8, where the sealing lid (13) has an inner wall area which, when the sealing lid is screwed onto the mouthpiece neck (2), clamps the sealing lip (12) of the upper part (8) of the valve sleeve (9) against the central body (5).

10. Cartridge seal according to any of claims 6 to 9, where the sealing lid (13) has an inner wall area which, when the sealing lid (13) is screwed onto the mouthpiece neck (2), clamps the U-profile of the upper part (8) of the valve sleeve (7) against the free face of the mouthpiece neck (2).

11. Cartridge seal according to any of claims 1 to 10, where the mouthpiece neck (2) has on its inner wall surface a shoulder or transition (2a) formed by a diameter change and positioned such that the sealing lip (14), when the valve sleeve (7) is in a rear closing position, co-operates with a larger diameter inner wall area of the mouthpiece neck and, when the valve sleeve (7) is deflected axially into an advanced open position, co-operates with a smaller diameter inner wall area of the mouthpiece neck situated beyond the shoulder or transition (2a).

## Revendications

1. Obturateur de cartouche formant soupape, destiné en particulier à des cartouches d'encre en matière plastique, présentant les caractéristiques suivantes:
a) un corps central (5) bombé en direction de l'extérieur est lié par des pattes (4) dirigées vers l'intérieur à un col (2) prévu sur la paroi frontale (1) de la cartouche,
b) le col (2) présente une partie d'extrémité cylindrique qui s'étend au-delà de la zone de liaison avec les pattes (4), se termine sensiblement à la hauteur du bord périphérique du corps central (5) et définit une ouverture (6) en forme de fente avec celui-ci,
c) sur le col (2) est montée une bague formant soupape (7), qui comporte une partie annulaire (9) inférieure encliquetée (10) axialement sur le col et une partie supérieure (8) liée à la première par des bras (11), qui présente une lèvre d'étanchéité (12) coopérant avec le corps central (5),
d) les bras (11) assurent une liaison élastique dans la direction axiale entre la partie annulaire (9) inférieure et la partie supérieure (8) de la bague formant soupape (7).

2. Obturateur de cartouche selon la revendication 1, dans lequel un bouchon (13) qui recouvre le corps central (5) et la bague formant soupape (7) peut être vissé sur le col (2).

3. Obturateur de cartouche selon la revendication 1 ou 2, dans lequel les bras (11) entre la partie annulaire (9) inférieure et la partie supérieure (8) de la bague formant soupape (7) présentent chacun un profil en S orienté dans la direction périphérique de la bague formant soupape.

4. Obturateur de cartouche selon la revendication 3, dans lequel les bras (11) à profil en S sont disposés par paires ou par paires doubles orientées dans des directions opposées, en plusieurs groupes répartis sur le pourtour de la bague.

5. Obturateur de cartouche selon une des revendications 1 à 4, dans lequel la partie annulaire (9) inférieure de la bague formant soupape (7) est pourvue d'un certain nombre d'ouvertures d'encliquetage réparties sur sa circonférence qui peuvent s'encliqueter avec des saillies d'encliquetage (10) aménagées sur la surface périphérique extérieure du col (2).

6. Obturateur de cartouche selon une des revendications 1 à 5, dans lequel la partie supérieure (8) de la bague formant soupape (7) est pourvue d'un profilé en U qui chevauche la partie d'extrémité supérieure du col (2).

7. Obturateur de cartouche selon la revendication 6, dans lequel l'aile intérieure du profilé en U est conformée en lèvre d'étanchéité (14) élastique, qui coopère avec la surface interne du col (2).

8. Obturateur de cartouche selon la revendication 6 ou 7, dans lequel le profilé en U de la partie supérieure (8) de bague formant soupape (7) et le profil de l'extrémité frontale libre du col sont complémentaires, de telle sorte qu'il existe entre les deux parties un double contact linéaire suivant deux lignes de contact concentriques.

9. Obturateur de cartouche selon une des revendications 2 à 8, dans lequel le bouchon (13) comporte une partie de paroi intérieure qui, lors du vissage du bouchon sur le col (2), presse la lèvre d'étanchéité (12) de la partie supérieure (8) de la bague formant soupape (7) contre le corps central (5).

10. Obturateur de cartouche selon une des revendications 6 à 9, dans lequel le bouchon (13) comporte une partie de paroi intérieure qui, lors du vissage du bouchon sur le col (2), presse le profilé en U de la partie supérieure (8) de la bague formant soupape (7) contre l'extrémité frontale libre du col (2).

11. Obturateur de cartouche selon une des revendications 1 à 10, dans lequel le col (2) comporte au niveau de sa surface intérieure, un décrochement ou une zone de raccordement (2a) constitué par un changement de diamètre, qui est positionné de manière telle que la lèvre d'étanchéité (14), lorsque la bague formant soupape (7) se trouve dans une position de fermeture reculée, coopère avec une partie de paroi intérieure du col de plus grand diamètre et, lorsque la bague formant soupape (7) est déplacée axialement dans une position d'ouverture avancée, coopère avec une partie de paroi intérieure du col de plus faible diamètre, située au-delà du décrochement ou de la zone de raccordement (2a).
